# FASCICULE DE BREVET EUROPEEN

(11) **EP 1 351 859 B1**
(45) Date de publication et mention de la délivrance du brevet: **08.09.2004**
(21) Numéro de dépôt: 01271308.7
(22) Date de dépôt: 18.12.2001
(51) Int. Cl.: B65B 69/00

(54) **PROCEDE ET INSTALLATION DE VIDANGE DE FUTS**
VERFAHREN UND ANLAGE ZUR LEERUNG VON FÄSSERN
METHOD AND INSTALLATION FOR EMPTYING CASKS

(30) Priorité: 19.12.2000 FR 0016595
(43) Date de publication de la demande: 15.10.2003
(73) Titulaire: Dietrich, Yves, 1316 Chevilly (CH); Dietrich, Frédéric, 1054 Morrens (CH)
(72) Inventeur: DIETRICH, Frédéric, CH-1054 Morrens (CH)
(74) Mandataire: Kiliaridis, Constantin
(86) Numéro de dépôt international: PCT/IB2001/002523
(87) Numéro de publication internationale: WO 2002/049920

(56) Documents cités:
- WO-A-82/04242
- US-A- 5 682 929
- US-A- 5 791 123
- US-A- 5 944 455

## Description

La présente invention concerne une installation de vidange de fûts équipés d'une double sache interne comprenant une sache extérieure et une sache intérieure contenant des produits pulvérulents et un procédé d'utilisation de ladite installation.

Pour l'industrie chimique et plus particulièrement pharmaceutique, le confinement des produits a toujours été un problème fondamental. Les dix dernières années, les produits utilisés par cette industrie notamment des produits pulvérulents, ont vu une constante augmentation de leur toxicité et leur réactivité. En plus les normes de production en matière de qualité font que le confinement de tels produits est incontournable.

Le confinement est également une nécessité pour des raisons aussi bien écologiques que pour protéger la santé des opérateurs et en plus éviter que le produit vienne en contact avec l'atmosphère ambiante et soit contaminé. Les opérateurs ont été jusqu'à maintenant protégés par des vêtements et des masques à gaz ou appareils similaires. Néanmoins, cette solution n'est pas satisfaisante car elle rend les manipulations difficiles et désagréables. D'autre part, cette solution ne protège ni les produits ni l'environnement, il faut donc recourir à des systèmes plus sophistiqués. On a souvent, dans de tels systèmes, recourt à des installations complexes de ventilation et de filtration. On a utilisé des installations comprenant des boites à gants. Une boîte à gants est une enceinte fermée pourvue d'ouvertures aboutissant à l'intérieur des gants à travers lesquels les opérateurs essayent de manipuler les produits se trouvant dans une cabine, par exemple en prenant un fût, en le vidangeant dans un autre dispositif pour la fabrication d'un produit ou pour le faire transférer au moyen d'une installation adéquate vers un endroit précis. Ce type d'installation est extrêmement coûteuse et les manipulations de fûts assez difficiles à travers des installations à gants qui, bien entendu, permettent un confinement satisfaisant. Ce type d'installation appelé isolateur n'est pas nécessairement la meilleure solution notamment lorsque la poudre doit être chargée dans un équipement tel par exemple qu'un réacteur, un sécheur, etc. dont l'accessibilité est réduite et il est difficile de placer un tel isolateur au-dessus de l'appareil ou la machine.

La présente invention a pour but de proposer une installation combinant les avantages d'une boîte à gants et d'un système de transfert de poudre pour effectuer de telles opérations en assurant le confinement du produit et également la protection de l'opérateur et de l'environnement.

L'invention concerne également un procédé d'utilisation de cette installation.

L'installation de vidange de fûts selon l'invention est caractérisée par la clause caractérisante de la revendication 1.

Une boîte a gants agencée au-dessus d'un fût équipé d'une double sache interne et utilisée pour le remplissage de la sache est décrite dans US-A-5 791 123.

L'avantage de l'installation selon l'invention est le fait que d'une part, il est facile de disposer une boîte à gants, qui a déjà fait ses preuves, sur un fût muni de deux saches internes dont une se trouve à l'extérieur de l'autre, d'utiliser une canne d'aspiration pour aspirer le produit et par la suite, toujours en manipulant à travers la boîte à gants, de mettre un autre fût à la place du premier et utiliser ceci d'une manière très flexible.

Selon une variante d'exécution, la partie inférieure de la cloche comprend une surface plane munie sur sa face inférieure d'un joint plat permettant, lors du positionnement de la boîte à gants sur le fût, d'assurer l'étanchéité entre les deux, ladite surface plane étant pourvue d'une ouverture annulaire formé d'un anneau de maintien muni des moyens pour maintenir la partie supérieure des saches.

Le procédé selon l'invention est défini à la revendication 8.

L'invention sera décrite plus en détail à l'aide des dessins annexés.

Les figures 1 est une vue schématique de côté de l'installation selon l'invention.

La figure 2 est une vue agrandie de la cloche posée sur un fût.

Les figures 3-13 sont des vues partielles de l'installation illustrant les étapes du procédé.

La figure 14 est une vue en plan de la cloche.

La figure 15 est une vue en coupe de deux filtres.

La figure 16 est une vue schématique du dispositif de nettoyage.

A la figure 1, on distingue un fût contenant le produit pulvérulent à vidanger. La cloche 2, la canne d'aspiration 3 et un châssis support 5.

Le fût 1 comprend à l'intérieur deux saches 11 et 12 faites en principe d'un matériau plastique chacune fermée de manière indépendante, la sache 11 sera appelée sache extérieure et la sache 12 sache intérieure. Ces deux saches permettent d'assurer le confinement du produit pulvérulent même après l'ouverture du fût, c'est-à-dire après avoir enlevé son couvercle. La boîte à gants 2 est fixée sur un support 51 du châssis 5 qui est déplaçable dans le sens vertical. La canne d'aspiration 3 est suspendue par un lien souple 52 et une poulie 53 au châssis 5 pour permettre le retrait de la canne ou sa mise en place lors des différentes étapes du procédé. Le châssis 5 présente une surface plane munie de rouleaux 54 facilitant le déplacement des fûts et notamment leur positionnement sous la boîte à gants 2.

La canne d'aspiration comprend essentiellement un tuyau 31 relié à un dispositif d'aspiration permettant de transférer le produit du fût vers un autre réservoir ou directement dans le réacteur ou dispositif dans lequel le produit doit être utilisé. Le tuyau 31 est entouré d'une manchette flexible 32 fermée sur sa partie supérieure et venant se connecter de manière étanche sur la partie supérieure de la boîte à gants 2, comme on le verra par la suite, permettant aussi d'assurer l'étanchéité de l'installation.

On se réfère maintenant à la figure 2 pour décrire en détail la boîte à gants. La boîte à gants comprend une partie en forme de cloche 21 faite d'un matériau transparent par exemple du verre acrylique à travers lequel l'opérateur peut voir et suivre les opérations de vidange. On peut aussi avoir une cloche en acier inoxydable munie d'une partie faite d'un matériau transparent pour permettre de voir à l'intérieur de la cloche lors de son utilisation. Deux ouvertures 22 placées sur la surface latérale de la cloche permettent la mise en place des gants montés de manière étanche dans ces ouvertures qui autorisent la manipulation de différents éléments à l'intérieur de la cloche. La partie supérieure de la cloche est munie d'une ouverture 26 à travers laquelle passe la canne d'aspiration 3 et notamment le tuyau 31 tandis que la manchette flexible 32 est fixée de manière étanche sur la partie supérieure de l'ouverture 26. On peut munir de manière optionnelle cette ouverture d'un clapet 27 pour pouvoir le fermer lorsque la canne et notamment le tuyau 31 se trouvent en position écartée par exemple comme celle de la figure 1 ou 2. La partie inférieure de la boîte à gants présente un anneau de maintien en acier inoxydable 24 formant une ouverture annulaire sur la partie inférieure 23 de la cloche qui est plane. La surface plane 23 est munie d'un joint plat par lequel elle vient se poser sur la partie supérieure du fût. La largeur radiale de cette surface plane permet d'adapter la boîte à gants sur des fûts dont le diamètre peut être différent, l'essentiel étant que la cloche puisse reposer sur le bord supérieur du fût par le joint plat assurant ainsi l'étanchéité. L'anneau 24 est muni d'une ou deux bagues de retenue 25 qui seront utilisées pour maintenir, comme il le sera expliqué par la suite, les deux saches 11, 12 situées à l'intérieur du fût 1. La boîte à gants est munie d'un dispositif de fixation 28 par lequel cette boîte à gants est liée au dispositif de déplacement vertical 51 du châssis 5.

A l'aide des figures 3 à 13, nous allons maintenant décrire le procédé d'utilisation de cette installation. L'opérateur commence par enlever le couvercle du fût 1, ouvrir la sache extérieure 11 et fait glisser à l'intérieur un anneau d'étanchéité jetable 6 (fig. 4). On positionne l'anneau d'étanchéité 6 à l'intérieur de l'anneau de maintien 24 et on ouvre la sache extérieure 11 (fig.5) en ôtant le lien souple. Jusqu'à cette étape, aucun contact avec le produit se trouvant à l'intérieur du fût n'est possible puisque la sache intérieure 12 est toujours fermée. Par la suite, on fait descendre la boîte à gants 2 sur le fût, comme représenté à la figure 6, et l'opérateur passe ses mains dans les gants de la boîte à gants pour enlever la partie supérieure de la sache 11' restée lors du vidage du fût précédent et la jeter à travers une ouverture 29 de la cloche dans un sac. Pour la suite, on fixe le bord supérieur de la sache extérieure 11 sur l'anneau de maintien 24 au moyen du Oring 25 (fig 2). Ensuite il ouvre la deuxième sache 12 (fig. 7) et il jette le lien souple à travers l'ouverture 29 et fait maintenir la partie supérieure également sur l'anneau de maintien 24 avec le même O ring ou un second. A partir de ce moment, le produit peut être aspiré ce qui est réalisé en descendant la canne d'aspiration (fig. 8) et en la guidant à l'intérieur du fût pour pouvoir aspirer le produit jusqu'au plus petit recoin se trouvant à l'intérieur. L'opérateur, pendant cette phase, manipule la canne d'aspiration sans être en contact avec le produit qui est confiné à l'intérieur de l'installation boîte à gants - fût et sans porter de vêtements ou équipements spéciaux.

Lorsque le fût est complètement vide (fig. 9), on remonte la canne 3 et l'opérateur introduit ses mains dans la boîte à gants (fig. 10) et libère la partie supérieure de la sache intérieure 12 qui tombe à l'intérieur de la sache extérieure 11, ainsi que l'anneau jetable 6. Ensuite on soulève l'ensemble canne d'aspiration et boîte à gants (fig. 11) jusqu'à une certaine hauteur permettant d'avoir accès à la partie supérieure de la sache extérieure 11. Au moyen de deux attaches (fig. 12), on attache la partie supérieure de la sache 11 à deux endroits éloignés dans le sens vertical, par la suite, on coupe la sache entre les deux liens (fig. 12 et 13), ce qui permet à la partie inférieure de la sache 11 qui est fermée de tomber à l'intérieur du fût vide tandis que la partie supérieure de la sache 11, également fermée et isolée reste sur l'anneau 24. Aucune fuite du produit ne peut contaminer soit l'opérateur, soit l'environnement de l'installation.

Par la suite, on évacue le fût vide et on ramène un nouveau fût et on recommence (fig. 2 et suivantes), les mêmes opérations que précédemment.

Lorsque le produit à transférer contient du solvant ou il peut réagir en contact avec l'air ou l'humidité on peut mettre l'installation sous un atmosphère d'azote.

Dans le but d'assurer un travail à l'intérieur de l'installation avec une légère dépression, la cloche 2 (fig 14) est munie de deux ouvertures sur la surface latérale munie de deux tubes lisses 7, 8. Chaque tube est muni d'un filtre 71, 72 monté de manière étanche. Au moyen d'un circuit de ventilation on assure une circulation d'air (ou d'azote le cas échéant) entre les deux filtres pour créer une légère dépression à l'intérieur de l'installation et éviter toute fuite du produit en cas d'erreur de manipulation ou autre problème. Ces filtres 71, 72 sont des cartouches filtrantes standards du type "push through", c'est-à-dire qu'il suffit de pousser la nouvelle cartouche sur l'ancienne pour la mettre en place, l'ancienne tombant dans la boîte à gants pour être évacué à travers l'ouverture 29. La figure 15 illustre partiellement le passage de l'air (ou azote) à travers les filtres 71, 72.

Enfin à la fig. 16 on a représenté schématiquement un dispositif de nettoyage de l'installation, c'est-à-dire de la cloche et de la canne. On dispose un fût 8 muni d'une entrée 81 pour le liquide de nettoyage suivi d'un flexible 82 dont l'extrémité porte un pistolet 83. Le fût 8 comprend une ouverture de vidange 84. On pose la cloche sur le fût 8, on bouche les conduits de deux filtres et on procède au nettoyage par aspersion. Pour la canne 3 on fait couler le liquide de nettoyage entre la gaine 32 et le tube 31. Après le nettoyage, on vide le liquide vers une fosse ou récipient idoine.

L'installation décrite est très souple car elle peut être déplacée et utilisée avec différents équipements. En plus, il est possible de l'installer sur un dispositif de pesage permettant ainsi de contrôler la quantité aspirée de produit.

La boîte à gants peut être facilement adaptée aux différents diamètres, voire géométries de fûts en changeant la face 23.

En fonction du produit à transférer, on peut effectuer le transfert sous atmosphère inerte.

## Revendications

1. Installation de vidange de fûts (1) équipés d'une double sache interne constituée d'une sache extérieure (11) et une sache intérieure (12) contenant des produits pulvérulents, **caractérisée par le fait qu'**elle comprend une boîte à gants constituée d'une cloche (2) faite au moins partiellement d'un matériau transparent muni sur sa partie supérieure d'une ouverture (26) pour le passage d'une canne d'aspiration (3) équipée de moyens assurant l'étanchéité entre ladite canne (3) et la cloche (2), que la partie inférieure de la cloche est munie de moyens (23, 24) pour venir se placer sur la partie supérieure d'un fût (1) de manière étanche et des moyens (25) permettant de maintenir les parties supérieures de deux saches après leur ouverture contre la partie inférieure de ladite cloche.

2. Installation selon la revendication 1, **caractérisée par le fait que** la partie inférieure de ladite cloche comprend une surface plane munie d'un joint plat monté sur la face inférieure pour assurer l'étanchéité avec le fût à vider, ladite surface plane est pourvue d'une ouverture annulaire formée d'un anneau de maintien muni des moyens pour maintenir la partie supérieure des saches.

3. Installation selon la revendication 1, **caractérisée par le fait que** la boîte à gants (2) et la canne d'aspiration (3) sont montées sur un châssis (5) agencé pour pouvoir monter et descendre l'ensemble boîte à gants et canne d'aspiration au-dessus d'un fût (1) à vidanger.

4. Installation selon une des revendications 1 à 3, **caractérisée par le fait que** la boîte à gants est munie d'un dispositif de filtrage permettant de maintenir l'installation sous une dépression.

5. Installation selon la revendication 4 **caractérisée par le fait que** le dispositif de filtration est constitué de deux ouvertures sur la surface latérale de la cloche munies de deux tubes lisses (7, 8) dans lesquels un filtre (71, 72) est monté de manière étanche et les deux tubes sont connectés à un dispositif de circulation d'air.

6. Installation selon l'une des revendications 1 à 5 **caractérisée par le fait qu'**elle comprend un dispositif de nettoyage de la cloche constitué d'un fût muni sur la partie supérieure d'une entrée (81) pour le liquide de nettoyage vers un tuyau flexible muni d'un pistolet (83).

7. Installation selon l'une revendications 1 à 4, **caractérisée par le fait que** la boîte à gants est munie d'une ouverture (29) pour l'évacuation des déchets des saches lors du changement du fût.

8. Procédé d'utilisation de l'installation selon l'une des revendications 1 à 7 **caractérisé par** les étapes suivantes : on ouvre le fût à vidanger en retirant son couvercle et on le place sous la boîte à gants, on introduit une bague d'étanchéité jetable dans la partie supérieure de la sache extérieure et on l'introduit dans l'anneau de la cloche, on ouvre la sache extérieure, on descend la boite à gants sur le fût jusqu'à ce qu'elle soit en contact étanche avec le fût, on fixe à travers les gants la sache extérieure sur l'anneau de maintien au moyen de l'anneau d'étanchéité, on ouvre la sache intérieure et on la fixe aussi sur l'anneau de maintien, on retire les mains des gants et on procède à la vidange du fût au moyen de la canne d'aspiration, lorsque le fût est vide, on détache au moyen des gants la sache intérieure et on la laisse tomber à l'intérieur du fût avec la bague d'étanchéité, on soulève la boîte à gants sur une hauteur déterminée en maintenant la sache extérieure sur l'anneau de maintien et au moyen de deux attaches on ferme la sache sur deux endroits éloignés axiallement, on coupe la sache entre ces deux endroits, on laisse tomber la partie inférieure de la sache à l'intérieur du fût la partie supérieure restant sur la boîte à gants, on éloigne le fût vide, on approche un nouveau fût et on recommence la même méthode sauf que, avant la fixation de la sache extérieure sur l'anneau de maintien, on évacue la partie restante de la sache précédente à travers l'ouverture de la boite à gants.

9. Procédé selon la revendication 8 **caractérisé par le fait que** le transfert s'effectue sous une atmosphère d'azote.

## Claims

1. An installation for emptying casks (1) equipped with a double internal bag consisting of an outer bag (11) and an inner bag (12) containing powdery products, **characterized in that** it comprises a glove box consisting of a bell (2) at least partially made of a transparent material provided on its upper part with an opening (26) for the passage of a suction rod (3) equipped with means ensuring the sealing between said rod (3) and the bell (2), and wherein the lower part of the bell is provided with means (23, 24) for it to be placed on the upper part of a cask (1) in a sealed manner and means (25) making it possible to hold the upper parts of two bags, after they have been opened, against the lower part of said bell.

2. The installation as claimed in claim 1, wherein the lower part of said bell comprises a flat surface provided with a flat seal fitted to the lower face in order to ensure sealing with the cask to be emptied, said flat surface is provided with an annular opening formed from a holding ring provided with means for holding the upper part of the bags.

3. The installation as claimed in claim 1, wherein the glove box (2) and the suction rod (3) are mounted on a chassis (5) designed to be able to raise and lower the glove box and suction rod assembly above a cask (1) to be emptied.

4. The installation as claimed in one of claims 1 to 3, wherein the glove box is provided with a filtering device making it possible to keep the installation under a depression.

5. The installation as claimed in claim 4, wherein the filtering device consists of two openings on the side surface of the bell provided with two smooth tubes (7, 8) in which a filter (71, 72) is fitted in a sealed manner and the two tubes are connected to an air circulation system.

6. The installation as claimed in one of claims 1 to 5, wherein it comprises a system for cleaning the bell consisting of a cask provided on its upper part with an inlet (81) for the cleaning liquid into a hose fitted with a spray gun (83).

7. The installation as claimed in one of claims 1 to 4, wherein the glove box is provided with an opening (29) for removing the waste of the bags when changing the cask.

8. A method of using the installation as claimed in one of claims 1 to 7, **characterized in that** it comprises the following steps: the cask to be emptied is opened by removing its lid and it is placed under the glove box, a disposable sealing ring is inserted in the upper part of the outer bag and it is inserted in the ring of the bell, the outer bag is opened, the glove box is lowered onto the cask until it is in sealed contact with the cask, using the gloves the outer bag is fixed to the holding ring by means of the sealing ring, the inner bag is opened and it is also fixed to the holding ring, the hands are withdrawn from the gloves and the cask is emptied using the suction rod, when the cask is empty the gloves are used to detach the inner bag and it is allowed to drop inside the cask with the sealing ring, the glove box is raised over a predetermined height while keeping the outer bag on the holding ring and the bag is closed at two axially separated places using two ties, the bag is cut between these two places, the lower part of the bag is dropped into the cask with the upper part remaining on the glove box, the empty cask is removed, a new cask is brought into position and the same method is started again except that, before fixing the outer bag on the holding ring, the remaining part of the preceding bag is removed through the opening of the glove box.

9. The method as claimed in claim 8, wherein the transfer is carried out in a nitrogen atmosphere.

## Patentansprüche

1. Einrichtung zum Entleeren von Fässern (1) mit einem doppelten Einsatz, der aus einem Aussenbeutel (11) und einem Innenbeutel (12) besteht, welcher pulverförmige Produkte enthält, **dadurch gekennzeichnet, dass** sie einen Handschuhkasten aufweist, der aus einer Glocke (2) besteht, die mindestens zum Teil aus einem transparenten Material hergestellt und auf der Oberseite mit einer Öffnung (26) für den Durchgang eines Saugrohrs (3) versehen ist, welches Mittel zur Sicherstellung der Dichtigkeit zwischen dem genannten Saugrohr (3) und der Glocke (2) aufweist; und dass der untere Bereich der Glocke Mittel (23, 24) enthält, mit denen die Glocke auf den oberen Bereich eines Fasses (1) dicht aufsetzbar ist, sowie Mittel (25) zum Festhalten der oberen Bereiche der beiden Beutel nach ihrer Öffnung gegen den oberen Bereich der genannten Glocke.

2. Einrichtung nach Anspruch 1, **dadurch gekennzeichnet, dass** der untere Bereich der genannten Glocke eine ebene Fläche aufweist, die mit einer ebenen Dichtung auf ihrer Unterseite versehen ist, um die Dichtigkeit mit dem zu entleerenden Fass zu gewährleisten, wobei die genannte ebene Fläche eine ringförmige Öffnung aufweist, die durch einen Haltering gebildet wird, der mit Mitteln zum Festhalten des oberen Bereiches der Beutel versehen ist.

3. Einrichtung nach Anspruch 1, **dadurch gekennzeichnet, dass** der Handschuhkasten (2) und das Saugrohr (3) auf einem Gestell (5) montiert sind, welches dazu eingerichtet ist, die Baugruppe aus Handschuhkasten und Saugrohr über dem zu entleerenden Fass (1) nach oben und nach unten zu bewegen.

4. Einrichtung nach einem der Ansprüche 1 bis 3, **dadurch gekennzeichnet, dass** der Handschuhkasten eine Filtervorrichtung enthält, welche es gestattet, die Einrichtung unter einem Unterdruck zu halten.

5. Einrichtung nach Anspruch 4, **dadurch gekennzeichnet, dass** die Filtervorrichtung aus zwei Öffnungen in der Seitenfläche der Glocke besteht, die mit zwei glatten Rohren (7, 8) versehen sind, in denen ein Filter (71, 72) dicht eingesetzt ist, und wobei die beiden Rohre mit einer Vorrichtung zur Luftumwälzung verbunden sind.

6. Einrichtung nach einem der Ansprüche 1 bis 5, **dadurch gekennzeichnet, dass** sie eine Vorrichtung zum Reinigen der Glocke aufweist, die aus einem Fass besteht, welches im oberen Bereich einen Eintritt (81) für eine Reinigungsflüssigkeit aufweist, der zu einem Schlauch mit einer Pistole (83) führt.

7. Einrichtung nach einem der Ansprüche 1 bis 4, **dadurch gekennzeichnet, dass** der Handschuhkasten eine Öffnung (29) zum Entnehmen von Abfällen der Beutel beim Wechseln des Fasses aufweist.

8. Verfahren zum Betrieb der Einrichtung nach einem der Ansprüche 1 bis 7, **gekennzeichnet durch** die folgenden Schritte: es wird das zu entleerende Fass geöffnet, indem sein Deckel entfernt wird, und man setzt das Fass unter den Handschuhkasten; es wird ein wegwerfbarer Dichtungsring in den oberen Bereich des Aussenbeutels eingebracht; der Dichtungsring wird in den Ring des Handschuhkastens eingeführt; der Aussenbeutel wird geöffnet; der Handschuhkasten wird auf das Fass abgesenkt, bis der Kasten eine dichte Verbindung mit dem Fass bildet; der Aussenbeutel wird mit Hilfe der Handschuhe mittels des Dichtungsringes auf dem Haltering befestigt; der Innenbeutel wird geöffnet und ebenfalls auf dem Haltering befestigt; die Hände werden aus den Handschuhen herausgezogen, und das Fass wird mit Hilfe des Saugrohres entleert; mit Hilfe der Handschuhe wird, wenn das Fass entleert ist, der Innenbeutel abgehängt und zusammen mit dem Dichtungsring ins Innere des Fasses fallen gelassen; der Handschuhkasten wird auf eine vorbestimmte Höhe angehoben, wobei der Aussenbeutel auf dem Haltering verbleibt, und mit Hilfe zweier Klammern wird der Beutel an zwei axial von einander entfernten Stellen verschlossen; der Beutel wird zwischen diesen beiden Stellen zerschnitten; der untere Teil des Beutels wird ins Innere des Fasses fallen gelassen, wobei der obere Teil am Handschuhkasten verbleibt; das leere Fass wird entfernt, ein neues Fass wird herbeigeführt und das gleiche Verfahren wird begonnen, wobei aber vor der Befestigung des Aussenbeutels auf dem Haltering der restliche Teil des vorhergehenden Beutels **durch** die Öffnung des Handschuhkastens entfernt wird.

9. Verfahren nach Anspruch 8, **dadurch gekennzeichnet, dass** die Überführung unter einer Stickstoffatmosphäre stattfindet.
